# EUROPÄISCHE PATENTSCHRIFT

(11) **EP 0 645 598 B1**
(45) Veröffentlichungstag und Bekanntmachung des Hinweises auf die Patenterteilung: **29.04.1998**
(21) Anmeldenummer: 94119547.1
(22) Anmeldetag: 08.02.1991
(51) Int. Cl.: F41J 5/052

(54) **Wurfpfeil-Scheibe**
Target for darts
Cible pour jeu de fléchettes

(30) Priorität: 13.02.1990 DE 4004409
(43) Veröffentlichungstag der Anmeldung: 29.03.1995
(62) Teilanmeldung aus: 91101804.2
(73) Patentinhaber: NSM AKTIENGESELLSCHAFT, 55411 Bingen (DE)
(72) Erfinder: Menke, Wilhelm, D-65189 Wiesbaden (DE)
(74) Vertreter: Zinnecker, Armin, Dipl.-Ing.

(56) Entgegenhaltungen:
- EP-A- 0 319 840
- GB-A- 2 130 107
- GB-A- 2 209 959
- US-A- 4 057 251
- US-A- 4 561 660
- US-A- 4 586 716
- US-A- 4 635 940

## Beschreibung

Die Erfindung betrifft eine Wurfpfeil-Scheibe nach dem Oberbegriff des Anspruchs 1.

Eine derartige Wurfpfeil-Scheibe ist beispielsweise aus der GB-A-2 209 959 bekannt.

Aufgabe der Erfindung ist es, eine derartige Wurfpfeil- Scheibe zu vereinfachen und zu verbessern.

Erfindungsgemäß wird diese Aufgabe gelöst durch bewegliche Schieber, die an den Speichen und/oder Reifen, diese U-förmig hintergreifend, verschieblich geführt sind, und mit den Schiebern verbundene, vorzugsweise in diese eingepreßte weitere Stifte, die Führungsnuten der Speichen und/oder Reifen und der Seitenwände der Segmente durchgreifen, wobei die Führungsnuten der Speichen und/ oder Reifen einerseits und der Segmente andererseits entgegengesetzt L-förmig verlaufen, so daß die Stifte der Schieber in die Führungsnuten der Speichen und/oder Reifen eingeführt und mit den Führungsnuten verrastet werden können. Die Dartsegmente und die Stahlspeichen haben also sogenannte Schlüssellöcher. Auf den Speichen bzw. Reifen werden die beweglichen Schieber mit den eingepreßten Stiften geführt. Die Dartsegmente werden von vorn in die Felder zwischen den Speichen und Reifen eingesetzt und sodann über den beweglichen Schieber eingerastet und somit verriegelt. Sie können durch eine Bewegung des Schiebers in entgegengesetzte Richtung wieder entriegelt und nach vorne entnommen werden.

Ein Ausführungsbeispiel der Erfindung wird nachstehend anhand der beigefügten Zeichnung im einzelnen erläutert. In der Zeichnung zeigt
- Fig. 1: eine Ausführungsform der Erfindung in einem Längsschnitt, wobei das Dartsegment verrastet ist,
- Fig. 2: das in Fig. 1 gezeigte Dartsegment vor der Verrastung,
- Fig. 3: eine Einzelheit aus der Fig. 1,
- Fig. 4: eine verkleinerte Darstellung der Fig. 3,
- Fig. 5: den in den Fig. 1 bis 4 dargestellten, U-förmigen Schieber,
- Fig. 6: die in den Fig. 30 und 31 dargestellte Speiche,
- Fig. 7: das in den Fig. 30 und 31 dargestellte Segment in einem Längsschnitt längs der Linie A-A in Fig. 37 und
- Fig. 8: das in den Fig. 30, 31 und 36 gezeigte Segment in einer Ansicht von unten.

Die Wurfpfeil-Scheibe besteht aus einem Gerüst mit Speichen 1 und Reifen, die zwischen sich eine Vielzahl von Feldern begrenzen, in denen jeweils ein federbelastetes Segment 4 axialverschieblich geführt ist. Das Segment 4 besitzt eine Trefferfläche mit einer Vielzahl von Löchern zur Aufnahme des Wurfpfeils. Jedes Loch besitzt auf der Seite der Trefferfläche eine konische Erweiterung zur Erleichterung der Aufnahme des Wurfpfeils.

Das Dartsegment 4 ist innerhalb seines zwischen den Speichen 1 und den Reifen liegenden Feldes axialverschieblich geführt.

Ein beweglicher, U-förmiger Schieber 45 umgreift bzw. hintergreift die Speiche 1. In den Schieber 45 ist ein Stift 46 eingepreßt. Der Stift 46 durchgreift beidseitig sowohl Führungsnuten 47 der Speichen 1 als auch Führungsnuten 48 der Seitenwände 25 der Segmente 4. Die Führungsnuten 47 der Speichen 1 einerseits und die Führungsnuten 48 der Segmente 4 andererseits verlaufen entgegengesetzt L-förmig, so daß die Stifte 46 der Schieber 45 in die Führungsnuten 47 der Speichen 1 eingeführt und mit den Führungsnuten 48 der Segmente 4 verrastet werden können. In der Fig. 1 ist die verrastete Position gezeigt. Die Dartsegmente 4 sind verriegelt. Die Fig. 2 zeigt die Stellung, in der die U-förmigen Schieber 45 mit ihren Stiften 46 in die Führungsnuten 47 der Speichen 1 eingesetzt sind. Die Dartsegmente können dann nach unten an den Stiften 46 vorbei in Position gebracht werden. Anschließend wird der Schieber 45 nach links geschoben, so daß die in Fig. 1 gezeigte verrastete Stellung erreicht wird. Die Führungsnuten 47 der Speichen 1 sind nach unten offen, um den Schieber einsetzen zu können (Fig. 2). Anschließend wird der Schieber 45 ganz nach rechts geschoben (Fig. 2), um die Segmente 4 von oben bzw. vorne in die zugehörigen Felder einschieben zu können. Anschließend wird der Schieber 25 nach links bewegt, so daß die Segmente 4 durch die Stifte 46 verrastet werden.

## Patentansprüche

1. Wurfpfeil-Scheibe, bestehend aus
einem Gerüst mit Speichen (1) und Reifen, die zwischen sich eine Vielzahl von Feldern begrenzen, in denen jeweils ein federbelastetes Segment (4) axialverschieblich geführt ist,
und einer Kontaktplatte mit Kontakten zur Anzeige von Treffern für jedes Segment (4),
- wobei jedem Segment (4) mindestens ein Stift zur Kontaktierung der Kontaktplatte bei einem Treffer zugeordnet ist,
**gekennzeichnet durch**
bewegliche Schieber (45), die an den Speichen (1) und/oder Reifen, diese U-förmig hintergreifend, verschieblich geführt sind,
mit den Schiebern (45) verbundene, vorzugsweise in diese eingepreßte weitere Stifte (46), die Führungsnuten (47, 48) der Speichen (1) und/oder Reifen und der Seitenwände (25) der Segmente (4) durchgreifen,
wobei die Führungsnuten (47, 48) der Speichen (1) und/ oder Reifen einerseits und der Segmente (4) andererseits entgegengesetzt L-förmig verlaufen, so daß die Stifte (46) der Schieber (45) in die Führungsnuten (47) der Speichen (1) und/oder Reifen eingeführt und mit den Führungsnuten (48) der Segmente (4) verrastet werden können.

## Claims

1. Target for darts comprising
a frame with spokes (1) and bands between which are located a number of fields in each of which is located a spring-loaded segment (4) capable of axial movement,
and a contact plate with contacts for the display of points scored in each segment (4),
with at least one pin allocated to each segment (4) for making contact with the contact plate in the event of a scoring hit,
**characterised by**
sliding elements (45) which are located at the spokes (1) and/or bands such that they engage behind these in a U arrangement,
further pins (46) connected to these sliding elements (45), and preferably pressfitted in these, which engage through the guide slots (47, 48) of the spokes (1) and/or bands and the side walls (25) of the segments (4),
said guide slots (47, 48) of the spokes (1) and/or bands on the one hand, and segments (4) on the other hand, running in an opposed L arrangement so that the pins (46) of the sliding elements (45) are inserted in the guide slots (47) of the spokes (1) ) and/or bands, and can be latched with the guide slots (48) of the segments (4).

## Revendications

1. Cible pour jeu de fléchettes constituée d'un cadre avec des rayons (1) et des anneaux qui délimitent entre eux une pluralité de champs dans lesquels est guidé de manière déplaçable axialement respectivement un segment (4) soumis à l'action d'un ressort, et d'une plaque de contact avec des contacts pour indiquer des coups réussis pour chaque segment (4), où il est associé à chaque segment (4) au moins une tige pour venir en contact avec la plaque de contact lors d'un coup réussi, caractérisée par des pièces coulissantes mobiles (45) qui sont guidées de manière déplaçable aux rayons (1) et/ou anneaux en passant derrière ceux-ci en forme de U, des tiges supplémentaires (46) reliées aux pièces coulissantes (45), insérées de préférence par pression dans celles-ci qui passent à travers des rainures de guidage (47, 48) des rayons (1) et/ou des anneaux et des parois latérales (25) des segments (4), les rainures de guidage (47, 48) des rayons (1) et/ou des anneaux d'une part et des segments (4) d'autre part s'étendant dans des sens opposés en forme de L de telle sorte que les tiges (46) des pièces coulissantes (45) sont insérées dans les rainures de guidage (47) des rayons (1) et/ou des anneaux et peuvent être assemblées par enclenchement avec les rainures de guidage (48) des segments (4).
